# EUROPÄISCHE PATENTSCHRIFT

(11) **EP 3 034 770 B1**
(45) Veröffentlichungstag und Bekanntmachung des Hinweises auf die Patenterteilung: **21.02.2018**
(21) Anmeldenummer: 15197927.5
(22) Anmeldetag: 04.12.2015
(51) Int. Cl.: E06B 7/14, E06B 7/23, E06B 3/30, E06B 3/62, E06B 3/263

(54) **BLOCKFENSTER, GEBÄUDEANORDNUNG UND VERFAHREN ZUR HERSTELLUNG EINES BLOCKFENSTERS MIT DICHTUNGSRAHMEN**
BLOCK WINDOW, BUILDING ASSEMBLY AND METHOD FOR THE PREPARATION OF A BLOCK WINDOW WITH SEALING FRAME
FENÊTRE MONOBLOC, SYSTÈME DE BÂTIMENT ET PROCÉDÉ DE FABRICATION D'UNE FENÊTRE MONOBLOC AVEC CADRE D'ÉTANCHÉITÉ

(30) Priorität: 19.12.2014 DE 102014119208
(43) Veröffentlichungstag der Anmeldung: 22.06.2016
(73) Patentinhaber: HUECK GmbH & Co. KG, 58511 Lüdenscheid (DE)
(72) Erfinder: Mohr, Axel, 42699 Solingen (DE)
(74) Vertreter: Basfeld, Rainer

(56) Entgegenhaltungen:
- EP-A1- 1 201 868
- EP-A2- 2 386 710
- DE-A1- 3 400 749
- DE-A1- 3 644 193
- DE-A1-102009 058 120
- DE-U1- 29 716 361

## Beschreibung

Die vorliegende Erfindung betrifft ein Blockfenster gemäß dem Anspruch 1, eine Gebäudeanordnung gemäß dem Anspruch 7, sowie ein Verfahren zur Herstellung eines Dichtungsrahmens gemäß dem Anspruch 8. Ein Blockfenster der vorgenannten Art ist beispielsweise aus der DE 298 17 044 U1 bekannt geworden. Ein derartiges Blockfenster umfasst im Wesentlichen einen Blendrahmen und einen Flügelrahmen. Der Blendrahmen ist in der Regel in einer Gebäudeöffnung eingesetzt. Der Flügelrahmen ist in der Regel schwenkbar in dem Blendrahmen aufgenommen. In dem Flügelrahmen ist zumeist ein Flächenelement, insbesondere eine Isolierverglasung, aufgenommen.
Der Blendrahmen weist einen äußeren Flügelanschlag auf, der den Flügelrahmen an der Außenseite des Blockfensters vollständig bzw. annähernd vollständig von außen überdeckt, so dass dieser idealerweise von außen nicht mehr zu erkennen und von einer daneben befindlichen Festverglasung optisch nicht zu unterscheiden ist.
Zwischen dem Blendrahmen und dem Flügelrahmen bildet sich in einem geschlossenen Zustand des Blockfensters ein Zwischenraum aus. Es ist eine Mitteldichtung vorgesehen, die sich zwischen dem Blendrahmen und dem Flügelrahmen erstreckt und den Zwischenraum in mindestens eine erste Kammer und eine zweite Kammer unterteilt. Je nach Lage der Kammer kann von einer Vorkammer gesprochen werden, die der Außenseite des Blockfensters zugewandt ist. In der hier vorliegenden beispielhaften Ausführungsform soll es sich bei der ersten Kammer um die Vorkammer handeln.

Die Vorkammer ist mit einem Ablaufkanal an die Außenluft ausgestattet, der beispielsweise durch Bohrungen in dem Blendrahmen gebildet werden kann.
Um eine ausreichende Dichtheit bei Schlagregen sicherzustellen, sollte die Vorkammer zusätzlich zum Ablaufkanal mit der Außenluft verbunden sein. Dieses soll durch einen Luftspalt zwischen dem Blendrahmen und dem Flügelrahmen, insbesondere zwischen dem Flügelanschlag und einer an dem Flügelrahmen angebrachten Dichtung, gewährleistet werden. Durch material- und/oder konstruktionsbedingte Toleranzen, insbesondere durch Toleranzen die beispielsweise aus einem Lackauftrag oder einem Eloxieren der Glashalteleiste oder der Profile resultieren oder Toleranzen, die beispielsweise auf unterschiedliche Dicken der Dichtung oder des Flächenelementes zurückzuführen sind, kommt es vor, dass der Luftspalt geschlossen ist und eindringendes Wasser nicht mehr über den Ablaufkanal nach außen abfließen kann. In so einem Fall kann es zu einem unerwünschten Wassereinbruch auf die Raumseite kommen - das Blockfenster ist undicht. DE29716361 U1 wird als nächstliegender Stand der Technik angesehen und offenbart den Oberbegriff des Anspruchs 1.

Hier setzt die vorliegende Erfindung an und macht es sich zur Aufgabe, ein verbessertes Blockfenster bereitzustellen, insbesondere ein Blockfenster vorzuschlagen, bei dem das Abfließen von Wasser aus der Vorkammer weitestgehend gewährleistet werden kann. Erfindungsgemäß wird diese Aufgabe durch ein Blockfenster mit den kennzeichnenden Merkmalen des Anspruchs 1 gelöst. Dadurch, dass die Dichtung mit mindestens einem Lufteinlasskanal für die Vorkammer ausgestattet ist, kann ein definierter Lufteinlass für die Vorkammer bereitgestellt werden, unabhängig davon, ob beispielsweise ein Luftspalt zwischen der Dichtung und dem Flügelanschlag besteht oder nicht.

Weitere vorteilhafte Ausgestaltungen der Erfindung ergeben sich insbesondere aus den Unteransprüchen. Die Merkmale der Unteransprüche können grundsätzlich beliebig miteinander kombiniert werden.
In einer vorteilhaften Ausgestaltung der Erfindung kann vorgesehen sein, dass der Blendrahmen eine Anzahl von länglichen Profilanordnungen umfasst, wobei die Profilanordnung ein erstes Profil, ein zweites Profil und ein zwischen den Profilen angeordnetes Isolierprofil bzw. Isolierprofilanordnung umfasst. Erfindungsgemäss umfasst der Flügelrahmen eine Anzahl von länglichen Profilanordnungen, wobei die Profilanordnung ein erstes Profil, ein zweites Profil und ein zwischen den Profilen angeordnetes Isolierprofil bzw. Isolierprofilanordnung umfasst, wobei die Profilanordnung ferner eine mit dem ersten Profil verbindbare Glashalteleiste umfasst, wobei die Profilanordnung einen Aufnahmebereich für einen Randbereich des Flächenelementes ausbildet, der zumindest abschnittsweise von der Glashalteleiste gebildet wird. Erfindungsgemäss ist die Dichtung mit dem mindestens einen Lufteinlasskanal, zumindest abschnittsweise, zwischen dem Flügelanschlag und der Glashalteleiste angeordnet. In einer weiteren vorteilhaften Ausgestaltung der Erfindung kann vorgesehen sein, dass der Flügelanschlag aus flächigen Auslegern gebildet wird, die sich von den Profilanordnungen des Blendrahmens, insbesondere den ersten Profilen der Profilanordnungen des Blendrahmens, erstrecken.

In einer weiteren vorteilhaften Ausgestaltung der Erfindung kann vorgesehen sein, dass ein Zwischenraum zwischen dem Blendrahmen und dem Flügelrahmen ausgebildet ist, wobei eine Mitteldichtung zwischen dem Blendrahmen und dem Flügelrahmen angeordnet ist, welche die Vorkammer von dem übrigen Zwischenraum abtrennt.
In einer weiteren vorteilhaften Ausgestaltung der Erfindung kann vorgesehen sein, dass der Lufteinlasskanal als Aussparung in der Dichtung ausgestaltet ist. Eine Aussparung, insbesondere eine längliche Aussparung, kann auf einfache Art und Weise in die Dichtung eingebracht werden. Grundsätzlich kann der Lufteinlasskanal aber auch anders ausgebildet sein.
In einer weiteren vorteilhaften Ausgestaltung der Erfindung kann vorgesehen sein, dass die Dichtung als Dichtungsrahmen ausgestaltet ist, wobei in mindestens einer Ecke des Dichtungsrahmens, vorzugsweise in jeder Ecke des Dichtungsrahmens, ein Lufteinlasskanal angeordnet ist. Einerseits können die Lufteinlasskanäle auf einfache Art und Weise bei der Herstellung der Dichtungsrahmens eingebracht werden. Andererseits bieten vier Lufteinlasskanäle ein hohes Maß an Zuverlässigkeit bei einer Sicherstellung des Ablaufes von Wasser aus der Vorkammer durch den Ablaufkanal.
Eine weitere Aufgabe der vorliegenden Erfindung liegt darin, eine verbesserte Gebäudeanordnung bereitzustellen.
Erfindungsgemäß wird diese Aufgabe durch eine Gebäudeanordnung mit den kennzeichnenden Merkmalen des Anspruchs 7 gelöst.

Eine weitere Aufgabe der vorliegenden Erfindung liegt darin, ein vorteilhaftes Verfahren zur Herstellung eines Blockfensters mit Dichtungsrahmen gemäß Anspruch 6 vorzuschlagen. Erfindungsgemäß wird diese Aufgabe durch ein Verfahren, umfassend die kennzeichnenden Verfahrensschritte gemäß Anspruch 8 gelöst. Durch folgende Verfahrensschritte:
- Ablängen von Dichtungsmaterial zu Dichtungselementen auf die Länge jeder Profilanordnung des Blendrahmens;
- Verbinden, insbesondere vulkanisieren, der Dichtungselemente mit einem Werkzeug, welches einen Lufteinlasskanal, insbesondere eine Aussparung, in den Verbindungsbereich der Dichtungselemente einbringt,
kann der Dichtungsrahmen mit je einem Lufteinlasskanal in jeder Ecke auf einfache Art und Weise hergestellt werden, da die Verbindung der Dichtungselemente und die Einprägung des Lufteinlasskanals in einem Arbeitsschritt durchgeführt werden kann.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen:
- Fig. 1: ein erfindungsgemäßes Blockfenster in einer Schnittdarstellung (Detaildarstellung);
- Fig. 2: eine Draufsicht auf einen Flügelrahmen eines erfindungsgemäßen Blockfensters mit einem Dichtungsrahmen mit Lufteinlasskanälen in einer zweiten Ausführungsform;
- Fig. 3: eine Dichtung in Form eines Dichtungsrahmens mit Lufteinlasskanälen in einer zweiten Ausführungsform für ein erfindungsgemäßes Blockfenster in einer perspektivischen Darstellung;
- Fig. 4b: eine vergrößerte Darstellung einer Ecke des Dichtungsrahmens mit einer Aussparung als Lufteinlasskanal in einer ersten Ausführungsform;
- Fig. 4a: eine vergrößerte Darstellung einer Ecke des Dichtungsrahmens mit einer Aussparung als Lufteinlasskanal in einer zweiten Ausführungsform;
- Fig. 5: eine erfindungsgemäße Gebäudeanordnung mit einem erfindungsgemäßen Blockfenster in einer Schnittansicht;
- Fig. 6: eine erfindungsgemäße Gebäudeanordnung mit einem erfindungsgemäßen Blockfenster in einer Ansicht von Außen.

Folgende Bezugszeichen werden in den Abbildungen verwendet:
- A: Gebäudeaußenseite
- I: Gebäudeinnenseite
- G: Gebäudeöffnung
1 Blendrahmen
2 Flügelrahmen
3 Flächenelement
4 Flügelanschlag
5 Mitteldichtung
6 Vorkammer
7 Ablaufkanal
8 Luftspalt
9 Dichtung / Dichtungsrahmen
11 Profilanordnung
21 Profilanordnung
91 Lufteinlasskanal
111 erstes Profil
112 zweites Profil
113 Isolierprofil
211 erstes Profil
212 zweites Profil
213 Isolierprofil
214 Glashalteleiste

Ein erfindungsgemäßes Blockfenster umfasst im Wesentlichen einen Blendrahmen 1 und einen Flügelrahmen 2. Der Blendrahmen 1 ist in der Regel in einer Gebäudeöffnung eingesetzt. Der Flügelrahmen 2 ist in der Regel drehbar in dem Blendrahmen 1 aufgenommen. In dem Flügelrahmen 2 ist zumeist ein Flächenelement 3, insbesondere eine Isolierverglasung, aufgenommen.

Der Blendrahmen 1 umfasst eine Anzahl von länglichen Profilanordnungen 11, zumeist vier Profilanordnungen, die zu einem rechteckförmigen Rahmen zusammengesetzt sind. Die Profilanordnung 11 als solches umfasst im Wesentlichen ein erstes Profil 111, ein zweites Profil 112 und ein oder mehrere zwischen den Profilen angeordnete Isolierprofile 113 oder ein- bzw. mehrstückige Isolierprofilanordnungen. Je nach Einbausituation des Blendrahmens 1 kann das erste Profil 111 nach Außen gerichtet sein und entsprechend als Außenprofil angesprochen werden. Insofern kann das zweite Profil 112 als Innenprofil angesprochen werden, welches in der Regel dem Gebäudeinneren zugewandt ist.

Der Flügelrahmen 2 umfasst eine Anzahl von länglichen Profilanordnungen 21, zumeist vier Profilanordnungen, die zu einem rechteckförmigen Rahmen zusammengesetzt sind. Die Profilanordnung 21 als solches umfasst im Wesentlichen ein erstes Profil 211, ein zweites Profil 212 und ein oder mehrere zwischen den Profilen angeordnete Isolierprofile 213 oder ein- bzw. mehrstückige Isolierprofilanordnungen. Ferner umfasst die Profilanordnung eine mit dem ersten Profil 211 verbindbare Glashalteleiste 214. Die Profilanordnung 21 bildet einen Aufnahmebereich für einen Randbereich des Flächenelementes 3 aus, der zumindest abschnittsweise von der Glashalteleiste 214 gebildet wird.

Je nach Einbausituation des Flügelrahmens kann das erste Profil 211 nach Außen gerichtet sein und entsprechend als Außenprofil angesprochen werden. Insofern kann das zweite Profil 212 als Innenprofil angesprochen werden, welches in der Regel dem Gebäudeinneren zugewandt ist.

Der Blendrahmen 1 ist mit einem Flügelanschlag 4 ausgestattet. Der Flügelanschlag 4 wird aus Auslegern gebildet, die sich von den Profilanordnungen 11 des Blendrahmens 1, insbesondere den ersten Profilen 111 der Profilanordnungen 11 des Blendrahmens 1, erstrecken. Der Flügelanschlag 4 überdeckt den Flügelrahmen 2 bei geschlossenem Blockfenster vollständig oder zumindest nahezu vollständig, so dass der Flügelrahmen 2 idealerweise von außen nicht mehr zu sehen ist. Der Flügelanschlag 4 ist demnach in der Regel der Außenseite des Blockfensters zugewandt.

Zwischen dem Blendrahmen 1 und dem Flügelrahmen 2 bildet sich in einem geschlossenen Zustand des Blockfensters ein Zwischenraum aus. Es ist eine Mitteldichtung 5 vorgesehen, die sich zwischen dem Blendrahmen 1 und dem Flügelrahmen 2 erstreckt und dem Zwischenraum eine Vorkammer 6 abteilt, die im Wesentlichen von der Mitteldichtung 5 auf der einen Seite und dem Flügelanschlag 4 auf der anderen Seite begrenzt wird. Die Vorkammer 6 ist ebenfalls der Außenseite des Blockfensters zugewandt.

Die Vorkammer ist ferner mit einem Ablaufkanal 7 ausgestattet, der beispielsweise durch Bohrungen in dem Blendrahmen 1, insbesondere in dem ersten Profil 111 des Blendrahmens, gebildet werden kann.

Um eine ausreichende Dichtheit bei beispielsweise Schlagregen sicherzustellen, sollte die Vorkammer 6 - außer durch den Ablaufkanal 7 - mit der Außenluft verbunden sein. Dies soll durch einen Luftspalt 8 zwischen dem Blendrahmen und dem Flügelrahmen, insbesondere zwischen dem Flügelanschlag 4 und einer an dem Flügelrahmen 2, insbesondere der Glashalteleiste 214, angebrachten Dichtung 9, gewährleistet werden. Durch material- und/oder konstruktionsbedingte Toleranzen, insbesondere durch Toleranzen die beispielsweise aus einem Lackauftrag oder einem Eloxieren der Glashalteleiste oder der Profile resultieren oder Toleranzen, die beispielsweise auf unterschiedlichen Dicken der Dichtung oder des Flächenelementes zurückzuführen sind, kommt es vor, dass der Luftspalt 8 geschlossen ist und eindringendes Wasser nicht mehr über den Ablaufkanal 7 nach außen abfließen kann. In so einem Fall kann es zu einem unerwünschten Wassereinbruch auf die Raumseite kommen - das Blockfenster ist undicht.
Erfindungsgemäß ist die Dichtung 9 zwischen dem Flügelanschlag 4 und dem Flügelrahmen 2, insbesondere zwischen dem Flügelanschlag 4 und der Glashalteleiste 214, mit mindestens einem Lufteinlasskanal 91 ausgestattet. Der Lufteinlasskanal 91 verläuft zwischen der Umwelt und der Vorkammer, so dass es stets gewährleistet ist, dass Luft in die Vorkammer 6 gelangt und Wasser aus der Vorkammer 6 durch den Ablaufkanal 7 abfließen kann.
Die Dichtung 9 als solches kann beispielsweise aus mehreren länglichen Dichtungselementen zusammengesetzt sein. Die Dichtungselemente werden dann zu einem Dichtungsrahmen 9 verbunden. Hierbei wird extrudiertes Dichtungsmaterial auf die Länge der vier Seiten des Flügelrahmens abgelängt und in einem Werkzeug miteinander zu einem, vorzugsweise rechteckförmigem, Rahmen vulkanisiert. Die Oberfläche des Dichtungsrahmens 9 kann durch die Geometrie des Vulkanisierwerkzeuges vorgegeben werden. So ist es beispielsweise möglich, den Lufteinlasskanal 91 im Bereich der Verbindung der Dichtungselemente einzubringen. So kann beispielsweise auf einfache Art und Weise in jeder Ecke des Dichtungsrahmens 9 ein Lufteinlasskanal 91 eingebracht werden.

Der Lufteinlasskanal 91 kann beispielsweise als Aussparung in der Dichtung 9, insbesondere als Aussparung in mindestens einer, vorzugsweise jeder, Ecke des Dichtungsrahmens ausgestaltet sein.

Der Lufteinlasskanal 91 kann sich in einer ersten Ausführungsform über die gesamte Ecke der Dichtung 9 erstrecken, wie beispielsweise in Fig. 4b dargestellt. In einer zweiten Ausführungsform, wie beispielsweise in der Fig. 4a dargestellt, erstreckt sich der Lufteinlasskanal 91 nur über einen Teil der Ecke der Dichtung 9. Es sind grundsätzlich noch weitere Ausgestaltungen des Lufteinlasskanals 91 denkbar.

In den Abbildungen Fig. 5 und 6 ist eine erfindungsgemäße Gebäudeanordnung dargestellt, insbesondere um die entsprechende Ausrichtung des Blockfensters und die Verdeckung durch den Flügelanschlag zu visualisieren.

Das Blockfenster ist in der Gebäudeöffnung G eingesetzt. Der Flügelanschlag 4 bzw. die Vorkammer 6 ist entsprechend der Gebäudeaußenseite A zugewandt bzw. der Gebäudeinnenseite abgewandt. Auch die Lage der einzelnen Profile lässt sich hier entnehmen.

Als Material der Dichtung 9 kommen vorzugsweise EPDM (Ethylen-Propylen-Dien-Kautschuk), Silikon oder auch andere geeignete Dichtungswerkstoffe in Frage.

## Patentansprüche

1. Blockfenster, umfassend
- einen Blendrahmen (1) mit einem Flügelanschlag (4),
- einen Flügelrahmen (2) mit einem Flächenelement (3),
- eine Vorkammer (6) zwischen dem Blendrahmen (1) und dem Flügelrahmen (2), wobei
- die Vorkammer (6) abschnittsweise durch den Flügelanschlag (4) gebildet wird, wobei
- der Blendrahmen (1) mit einem Ablaufkanal (7) für die Vorkammer (6) ausgestattet ist, wobei
- eine Dichtung (9) zwischen dem Flügelanschlag (4) und dem Flügelrahmen (2) angeordnet ist, wobei
die Dichtung (9) mit mindestens einem Lufteinlasskanal (91) für die Vorkammer (6) ausgestattet ist, wobei
der Flügelrahmen (2) eine mit dem Flügelrahmen (2) verbundene Glashalteleiste (214) umfasst, wobei der Flügelrahmen (2) einen Aufnahmebereich für einen Randbereich des Flächenelementes (3) ausbildet, der zumindest abschnittsweise von der Glashalteleiste (214) gebildet wird, **dadurch gekennzeichnet, dass** der Flügelrahmen (2) eine Anzahl von länglichen Profilanordnungen (21) umfasst, wobei die Profilanordnung (21) ein erstes Profil (211), ein zweites Profil (212) und eine zwischen den Profilen angeordnetes Isolierprofil (213) bzw. Isolierprofilanordnung umfasst, wobei die Glashalteleiste (214) mit dem ersten Profil (211) des Flügelrahmens (2) verbunden ist, und wobei die Dichtung (9) mit dem mindestens einen Lufteinlasskanal (91) zwischen dem Flügelanschlag (4) und der Glashalteleiste (214) angeordnet ist, wobei der Lufteinlasskanal zwischen der Umwelt und der Vorkammer verläuft.

2. Blockfenster nach Anspruch 1, **dadurch gekennzeichnet, dass** der Blendrahmen (1) eine Anzahl von länglichen Profilanordnungen (11) umfasst, wobei die Profilanordnung (11) ein erstes Profil (111), ein zweites Profil (112) und ein zwischen den Profilen angeordnetes Isolierprofil (113) bzw. Isolierprofilanordnung umfasst.

3. Blockfenster nach mindestens einem der vorhergehenden Ansprüche, **dadurch gekennzeichnet, dass** der Flügelanschlag (4) aus flächigen Auslegern gebildet wird, die sich von den Profilanordnungen (11) des Blendrahmens (1), insbesondere den ersten Profilen (111) der Profilanordnungen (11) des Blendrahmens (1), erstrecken.

4. Blockfenster nach mindestens einem der vorhergehenden Ansprüche, **dadurch gekennzeichnet, dass** ein Zwischenraum zwischen dem Blendrahmen (1) und dem Flügelrahmen (2) ausgebildet ist, wobei eine Mitteldichtung (5) zwischen dem Blendrahmen (1) und dem Flügelrahmen (2) angeordnet ist, welche die Vorkammer (6) von dem übrigen Zwischenraum abtrennt.

5. Blockfenster nach mindestens einem der vorhergehenden Ansprüche, **dadurch gekennzeichnet, dass** der Lufteinlasskanal (91) als Aussparung in der Dichtung (9) ausgestaltet ist.

6. Blockfenster nach mindestens einem der vorhergehenden Ansprüche, **dadurch gekennzeichnet, dass** die Dichtung (9) als Dichtungsrahmen ausgestaltet ist, wobei in mindestens einer Ecke des Dichtungsrahmens, vorzugsweise in jeder Ecke des Dichtungsrahmens, ein Lufteinlasskanal (91) angeordnet ist.

7. Gebäudeanordnung mit einer Gebäudeaußenseite (A) und einem Gebäudeinneren (I), wobei ein Blockfenster in einer Gebäudeöffnung (G) der Gebäudeanordnung eingesetzt ist, **dadurch gekennzeichnet, dass** es sich um ein Blockfenster gemäß mindestens einem der Ansprüche 1 bis 6 handelt, wobei der Flügelanschlag (4) den Flügelrahmen (2) bei geschlossenem Blockfenster zumindest abschnittsweise, vorzugsweise vollständig, von der Gebäudeaußenseite (A) aus verdeckt.

8. Verfahren zur Herstellung eines Blockfensters gemäß Anspruch 6, wobei die Herstellung des Dichtungsrahmens durch folgende Verfahrensschritte gekennzeichnet wird:
- Ablängen von Dichtungsmaterial zu Dichtungselementen auf die Länge jeder Profilanordnung (11) des Blendrahmens (1);
- Verbinden, insbesondere vulkanisieren, der Dichtungselemente mit einem Werkzeug, welches einen Lufteinlasskanal (91), insbesondere eine Aussparung, in den Verbindungsbereich der Dichtungselemente einbringt.

## Claims

1. Block window, comprising
- a blind frame (1) with a sash stop (4),
- a sash frame (2) with a surface element (3),
- a forechamber (6) between the blind frame (1) and the sash frame (2), wherein
- the forechamber (6) is formed in sections by the sash stop (4), wherein
- the blind frame (1) comprises a drainage channel (7) for the forechamber (6),
wherein
- a sealing (9) is arranged between the sash stop (4) and the sash frame (2),
wherein
the sealing (9) comprises at least one air inlet channel (91) for the forechamber (6), wherein
the sash frame (2) comprises a glass holding bar (214) connected to the sash frame (2), wherein the sash frame (2) forms a receiving area for an edge region of the surface element (3) which is at least partially formed by the glass holding bar (214),
**characterised in that**
the sash frame (2) comprises a number of longitudinal profile arrangements (21), wherein the profile arrangement (21) comprises a first profile (211), a second profile (212) and an insulation profile (213) or insulation profile arrangement arranged between the profiles, wherein the glass holding bar (214) is connected to the first profile (211) of the sash frame (2), and wherein the sealing (9) with the at least one air inlet channel (91) is arranged between the sash stop (4) and the glass holding bar (214), wherein the air inlet channel extends between the surroundings and the forechamber.

2. Block window according to claim 1, **characterised in that** the blind frame (1) comprises a number of longitudinal profile arrangements (11), wherein the profile arrangement (11) comprises a first profile (111), a second profile (112) and an insulation profile (113) or insulation profile arrangement arranged between the profiles.

3. Block window according to at least one of the preceding claims, **characterised in that** the sash stop (4) is formed of laminar arms extending from the profile arrangements (11) of the blind frame (1), in particular from the first profiles (111) of the profile arrangements (11) of the blind frame (1).

4. Block window according to at least one of the preceding claims, **characterised in that** a space is formed between the blind frame (1) and the sash frame (2), wherein a middle seal (5) is arranged between the blind frame (1) and the sash frame (2), which separates the forechamber (6) from the remaining space.

5. Block window according to at least one of the preceding claims, **characterised in that** the air inlet channel (91) is formed as a recess in the sealing (9).

6. Block window according to at least one of the preceding claims, **characterised in that** the sealing (9) is formed as a sealing frame, wherein an air inlet channel (91) is arranged in at least one corner of the sealing frame, preferably in each corner of the sealing frame.

7. Building arrangement with a building exterior (A) and a building interior (I), wherein a block window is inserted in a building opening (G) of the building arrangement, **characterised in that** it is a block window according to at least one of claims 1 to 6, wherein when the block window is closed, the sash stop (4) at least partially, and preferably fully covers the sash frame (2) from the building exterior (A).

8. Method for manufacturing a block window according to claim 6, wherein manufacturing of the sealing frame is **characterised by** the following steps:
- cutting to length sealing material to sealing elements at the length of each profile arrangement (11) of the blind frame (1);
- connecting, in particular vulcanising, the sealing elements with a tool which inserts an air inlet channel (91), in particular a recess, into the connecting area of the sealing elements.

## Revendications

1. Fenêtre monobloc, comprenant
- un dormant (1) avec une butée d'ouvrant (4),
- un ouvrant (2) avec un élément de surface (3),
- une préchambre (6) entre le dormant (1) et l'ouvrant (2),
dans laquelle
- la préchambre (6) est formée par tronçons par la butée d'ouvrant (4),
- le dormant (1) est équipé d'un canal d'évacuation (7) pour la préchambre (6),
- un joint d'étanchéité (9) est placé entre la butée d'ouvrant (4) et l'ouvrant (2),
- le joint d'étanchéité (9) est équipé d'au moins un canal d'entrée d'air (91) pour la préchambre (6),
- l'ouvrant (2) comprend une parclose (214) reliée à l'ouvrant (2),
- l'ouvrant (2) forme une zone de réception pour un bord de l'élément de surface (3) qui est formée au moins en partie par la parclose (214),
**caractérisée en ce que** l'ouvrant (2) comprend un certain nombre d'agencements de profilés allongés (21),
l'agencement de profilés (21) comprenant un premier profilé (211), un deuxième profilé (212) et un profilé isolant (213) ou agencement de profilés isolant qui est agencé entre les profilés,
la parclose (214) étant reliée au premier profilé (211) de l'ouvrant (2) et
le joint d'étanchéité (9) avec l'au moins un canal d'entrée d'air (91) étant agencé entre la butée d'ouvrant (4) et la parclose (214), le canal d'entrée d'air s'étendant entre l'environnement et la préchambre.

2. Fenêtre monobloc selon la revendication 1, **caractérisée en ce que** le dormant (1) comprend un certain nombre d'agencements de profilés allongés (11), l'agencement de profilés (11) comprenant un premier profilé (111), un deuxième profilé (112) et un profilé isolant (113) ou agencement de profilés isolant qui est agencé entre les profilés.

3. Fenêtre monobloc selon au moins l'une des revendications précédentes, **caractérisée en ce que** la butée d'ouvrant (4) est formée de bras plats qui s'étendent à partir des agencements de profilés (11) du dormant (1), en particulier des premiers profilés (111) des agencements de profilés (11) du dormant (1).

4. Fenêtre monobloc selon au moins l'une des revendications précédentes, **caractérisée en ce qu'**un espace intermédiaire est conçu entre le dormant (1) et l'ouvrant (2), un joint d'étanchéité central (5) étant agencé entre le dormant (1) et l'ouvrant (2), lequel joint d'étanchéité central sépare la préchambre (6) du reste de l'espace intermédiaire.

5. Fenêtre monobloc selon au moins l'une des revendications précédentes, **caractérisée en ce que** le canal d'entrée d'air (91) est conçu comme un évidement dans le joint d'étanchéité (9).

6. Fenêtre monobloc selon au moins l'une des revendications précédentes, **caractérisée en ce que** le joint d'étanchéité (9) est conçu comme un cadre d'étanchéité, un canal d'entrée d'air (91) étant agencé dans au moins un angle du cadre d'étanchéité, de préférence dans chaque angle du cadre d'étanchéité.

7. Agencement de bâtiment avec un côté extérieur de bâtiment (A) et avec un intérieur de bâtiment (I), dans lequel une fenêtre monobloc est placée dans une ouverture de bâtiment (G) de l'agencement de bâtiment, **caractérisé en ce qu'**il s'agit d'une fenêtre monobloc selon au moins l'une des revendications 1 à 6, la butée d'ouvrant (4) recouvrant l'ouvrant (2) lorsque la fenêtre monobloc est fermée, au moins en partie et de préférence complètement, à partir du côté extérieur de bâtiment (A).

8. Procédé de fabrication d'une fenêtre monobloc selon la revendication 6, dans lequel la fabrication du cadre d'étanchéité est **caractérisée par** les étapes de procédé suivantes :
- coupe d'un matériau d'étanchéité destiné à des éléments d'étanchéité à la longueur de chaque agencement de profilés (11) du dormant (1) ;
- assemblage, en particulier vulcanisation, des éléments d'étanchéité avec un outil qui réalise un canal d'entrée d'air (91), en particulier un évidement, dans la zone d'assemblage des éléments d'étanchéité.
